# EUROPÄISCHE PATENTSCHRIFT

(11) **EP 4 296 137 B1**
(45) Veröffentlichungstag und Bekanntmachung des Hinweises auf die Patenterteilung: **03.12.2025**
(21) Anmeldenummer: 23180330.5
(22) Anmeldetag: 20.06.2023
(51) Int. Cl.: B61B 1/02

(54) **SEILBAHN MIT PERSONEN-DETEKTIONSEINRICHTUNG**
CABLEWAY WITH PERSON DETECTION DEVICE
TÉLÉPHÉRIQUE AVEC DISPOSITIF DE DÉTECTION DE PERSONNES

(30) Priorität: 21.06.2022 AT 504432022
(43) Veröffentlichungstag der Anmeldung: 27.12.2023
(73) Patentinhaber: Innova Patent GmbH, 6922 Wolfurt (AT)
(72) Erfinder: Hoeck, Jari, 6971 Hard (AT); Dür, Gerd, 6858 Bildstein (AT)
(74) Vertreter: Patentanwälte Pinter & Weiss OG

(56) Entgegenhaltungen:
- EP-A2- 0 287 868
- DE-A1- 102018 103 793
- DE-A1- 2 822 841

## Beschreibung

Die Erfindung betrifft eine Seilbahn mit einer Anzahl von Seilbahnstationen und mit einer Anzahl von Seilbahnfahrzeugen, die mit einem Förderseil zwischen den Seilbahnstationen bewegbar sind, wobei in der Seilbahn eine Detektionseinrichtung zur Detektion einer Person vorgesehen ist, wobei in zumindest einer der Seilbahnstationen zumindest ein Detektionsbereich festgelegt ist, dass die Detektionseinrichtung zumindest eine Sensoreinheit aufweist, die im Detektionsbereich angeordnet ist und dass die zumindest eine Sensoreinheit dazu ausgebildet ist, bei Kontakt einer Person mit der Sensoreinheit ein Sensorsignal zu erzeugen oder ein Sensorsignal zu unterbrechen. Die Erfindung betrifft weiters ein Verfahren zum Betreiben einer Seilbahn.

Seilbahnen werden in bekannter Weise meist in Wintersportgebieten verwendet, um Personen, insbesondere Skifahrer, zwischen zwei Seilbahnstationen zu befördern, beispielsweise von einer Talstation zu einer Bergstation. Man unterscheidet grundsätzlich zwischen Umlaufbahnen und Pendelbahnen. Bei Umlaufbahnen werden in der Regel eine Vielzahl von Seilbahnfahrzeugen mittels eines Förderseils in einer umlaufenden Bewegung entlang einer geschlossenen Bahn zwischen zwei oder mehreren Seilbahnstationen bewegt. Bei Pendelbahnen werden die Seilbahnfahrzeuge in einer pendelnden Bewegung zwischen zwei Seilbahnstationen hin- und her bewegt. Die Seilbahnfahrzeuge von Pendelbahnen weisen in der Regel eine Kabine mit einer Kapazität von z.B. zwanzig Personen oder mehr auf. Umlaufbahnen sind meist als Sesselbahnen oder Kabinenbahnen ausgeführt.

Sesselbahnen weisen Sesselfahrzeuge mit Sessel zur Aufnahme einer Anzahl von Personen auf und Kabinenbahnen weisen Kabinenfahrzeuge mit Kabinen zur Aufnahme einer Anzahl von Personen auf, wobei die Kapazität der Kabinen die in der Regel größer ist, als die Kapazität der Sessel. Früher waren die Sessel meist zur Aufnahme von zwei oder vier Personen ausgebildet. In letzter Zeit werden vermehrt Sessel mit einer Kapazität von sechs bis acht Personen verwendet. In einer ersten Seilbahnstationen, z.B. der Talstation, ist üblicherweise ein Einstiegsbereich für Personen vorgesehen, in dem die Personen in die Sessel oder die Kabinen einsteigen können. In einer zweiten Seilbahnstationen, z.B. der Bergstation, ist in der Regel ein Ausstiegsbereich für Personen vorgesehen, in dem die Personen wieder aus den Sesseln bzw. den Kabinen aussteigen können. Natürlich können in einer Seilbahnstation auch sowohl ein Einstiegsbereich, als auch ein Ausstiegsbereich vorgesehen sein oder ein kombinierter Einstiegs-/Ausstiegsbereich, was z.B. bei Pendelbahnen oder großen Umlauf-Kabinenbahnen der Fall sein kann.

Neben reinen Sesselbahnen und Kabinenbahnen gibt es auch noch sogenannte Kombi-Bahnen, die eine Kombination aus Kabinenbahn und Sesselbahn bilden. Hierbei wird zusätzlich zu der Anzahl an Sesselfahrzeugen eine Anzahl von Kabinenfahrzeugen verwendet. Die unterschiedlichen Seilbahnfahrzeuge werden in einer bestimmten Reihenfolge mit demselben Förderseil bewegt, beispielsweise jeweils drei Sessel und jeweils eine Kabine. Bei reinen Sesselbahnen sind je Seilbahnstation in der Regel lediglich ein Sessel-Einstiegsbereich und ein Sessel-Ausstiegsbereich vorgesehen. Je nachdem, wo sich die Seilbahnstation befindet, wird jedoch meist hauptsächlich entweder der Sessel-Einstiegsbereich verwendet (z.B. Talstation) oder der Sessel-Ausstiegsbereich (z.B. Bergstation). Bei Kombi-Bahnen weisen die Seilbahnstationen jeweils einen zusätzlichen Kabinen-Einstiegsbereich, Kabinen-Ausstiegsbereich oder kombinierten Kabinen-Einstiegs-/Ausstiegsbereich für den Einstieg in die Kabinen und/oder für den Ausstieg aus den Kabinen auf.

Ähnlich wie es bei U-Bahnen bereits einen fahrerlosen Betrieb gibt, gibt es in letzter Zeit zunehmend auch im Bereich der Seilbahnen das Bestreben, einen höheren Grad an Automatisierung zu erreichen, ohne die Sicherheit der Passagiere zu gefährden. Bisher war dies aufgrund der verfügbaren Sensorik und Steuerungstechnik nicht ohne weiteres möglich, insbesondere im Wintersportbereich, wo oftmals winterliche Witterungsbedingungen herrschen, z.B. Nebel, Schneefall, Vereisung usw. Auch wegen der oftmals unhandlichen Wintersportausrüstung besteht im Wintersportbereich ein erhebliches Sicherheitsrisiko für die Passagiere, sodass ein Betrieb ohne Bedienpersonal, das im Notfall einschreiten kann, bisher nicht ohne weiteres möglich war. Sesselfahrzeuge weisen üblicherweise Sicherheitsbügel an den Sesseln auf, um die Gefahr zu verringern, dass Personen vom Sessel fallen. Nachdem die Personen im Sessel-Einstiegsbereich einer Seilbahnstation auf den Sesseln Platz genommen haben, können die Sicherheitsbügel während der Ausfahrt aus der Seilbahnstation geschlossen werden. Bevor die Personen im Sessel-Ausstiegsbereich der anderen Seilbahnstation die Sessel wieder verlassen können, können die Sicherheitsbügel wieder geöffnet werden. Das Schließen und Öffnen erfolgten oftmals manuell, in letzter Zeit aber immer öfter auch automatisch.

Trotz Sicherheitsbügel bleibt jedoch ein gewisses Restrisiko, dass Personen vor dem Sessel-Ausstiegsbereich aus dem Sessel fallen, z.B. weil der Sicherheitsbügel zu früh manuell geöffnet wird oder aufgrund des frühzeitigen automatischen Öffnungszeitpunktes, der sich notwendigerweise vor dem Sessel-Ausstiegsbereich befindet. Analog besteht ein gewisses Risiko, dass der Sicherheitsbügel nach dem Sessel-Einstiegsbereich erst zu spät manuell geschlossen wird oder aufgrund des automatischen Schließzeitpunktes, der sich notwendigerweise nach dem Sessel-Einstiegsbereich befindet. Bei Stürzen aus dem fahrenden Sesselfahrzeug kann es zu schweren Verletzungen kommen, wenn eine Person am Boden aufprallt. Bisher wurden der Sessel-Einstiegsbereich und der Sessel-Ausstiegsbereich in der Regel durch das anwesende Seilbahnpersonal optisch (durch Sehen) und akustisch (durch Hören) überwacht. Wenn erkannt wurde, dass eine Person aus einem Sessel gefallen ist, wurde die Seilbahn manuell gestoppt. Das ist jedoch einerseits personalintensiv, was dem Streben nach einem autonomen Betrieb entgegensteht. Zum anderen ist die Zuverlässigkeit der menschlichen Überwachung aufgrund von mangelnder Aufmerksamkeit, Sichtbehinderung oder Umgebungsgeräuschen in der Regel begrenzt.

Ähnliches gilt auch für den Kabinen-Einstiegsbereich, den Kabinen-Ausstiegsbereich oder den kombinierten Kabinen-Einstiegs-/Ausstiegsbereich von Kabinenbahnen. Hier ist ein in der Regel ein Bahnsteig vorgesehen, über den die Passagiere in die Kabinen ein bzw. aussteigen können. Unmittelbar an den Bahnsteig schließt meist eine Grube an, in der die Kabinenfahrzeuge in einer Bewegungsrichtung entlang des Bahnsteigs bewegt werden. Eine Tiefe der Grube kann dabei 50cm oder mehr betragen. Es kann vorkommen, dass Personen versehentlich zwischen zwei hintereinanderfahrenden Kabinenfahrzeugen in die Grube stürzen, was zu schweren Verletzungen führen kann, insbesondere, wenn der Sturz unbemerkt bleibt und die Anlage nicht sofort vom Bedienpersonal gestoppt wird.

In US 2021/0229713 A wird vorgeschlagen, bestimmte Bereiche einer Seilbahnstation einer Sesselbahn mittels Radar-Sensoren zu erfassen, beispielsweise um Schwingungen der Seilbahnfahrzeuge zu detektieren, die Position der Sicherheitsbügel zu detektieren, zu erkennen, wenn Personen versehentlich am Sessel sitzen bleiben oder wenn Personen im Ausstiegsbereich stürzen und andere Personen blockieren. Eine Radar-Detektion erfordert jedoch einerseits eine relativ komplex Auswertelogik und zum anderen kann es zu Fehldetektionen kommen, wenn der Radarstrahl durch andere Objekte, Tiere oder Personen unterbrochen wird.

In DE 28 22 841 A1 ist eine Seilbahnanlage mit einer Seilbahnstation offenbart, wobei in einem Ausfahrtsbereich der Seilbahnstation eine Mehrzahl an in Förderrichtung nacheinander angeordneten drehbar gelagerten Rollen vorgesehen sind. Dabei ist die in Förderrichtung angeordnete letzte Rolle dazu ausgebildet, z.B. bei Nichteinsteigen einer Person, ein Sensorsignal zu erzeugen, um beispielsweise einen Antrieb der Seilbahnanlage zu deaktivieren. Durch die Rollen im Ausfahrtsbereich kann es jedoch bei einem Sturz einer Person zu Verletzungen kommen.

Es ist daher eine Aufgabe der Erfindung, bei einer Seilbahn die Sicherheit für Personen möglichst einfach und kostengünstig zu erhöhen.

Die Aufgabe wird mit der eingangs genannten Seilbahn erfindungsgemäß dadurch gelöst, dass die Sensoreinheit zumindest eine druck- oder berührungssensitive Sensormatte aufweist. Dadurch können auch ohne Anwesenheit eines Bedienpersonals der Seilbahn Personen in einem festgelegten Bereich erkannt werden, insbesondere Stürze von Personen in den Detektionsbereich. Die Erkennung einer Person kann dann dazu verwendet werden, um eine gewünschte Reaktion der Seilbahn auszulösen.

Neben der Erkennung eines Sturzes kann die Detektionseinrichtung beispielsweise auch dazu verwendet werden, um ein (unbefugtes) Betreten des Detektionsbereichs durch Personen zu erkennen.

Vorzugsweise weist die Detektionseinrichtung eine Auswerteeinheit auf, die dazu ausgebildet ist, eine Person im Detektionsbereich anhand des Sensorsignals zu detektieren, wobei die Auswerteeinheit vorzugsweise in der Sensoreinheit oder in einer Steuerungseinheit der Seilbahn integriert ist. Beispielsweise kann die Auswerteeinheit dazu ausgebildet sein, eine Person unter zumindest einer der folgenden Bedingungen zu detektieren: unmittelbar bei oder innerhalb einer festgelegten Zeit nach dem Erhalt oder nach der Unterbrechung des Sensorsignals, bei Überschreitung einer festgelegten zeitlichen Änderung des Sensorsignals, bei Überschreitung eines festgelegten Schwellenwerts des Sensorsignals, bei Überschreitung eines festgelegten Differenzwerts zwischen dem Sensorsignal und einem initialen Sensorwert. Dadurch ist es möglich, eine komplexere Auswertelogik zur Detektion einer Person bzw. eines Sturzes einer Person zu verwenden, die über eine bloße Wahr/Falsch-Abfrage des Sensorsignals hinausgeht.

In der Seilbahn sind vorzugsweise eine Antriebseinrichtung zum Antrieb der Seilbahnfahrzeuge und eine Steuerungseinheit zur Steuerung der Antriebseinrichtung vorgesehen, wobei die Steuerungseinheit dazu ausgebildet sein kann, bei Detektion einer Person durch die Auswerteeinheit oder bei Erhalt oder Unterbrechung des Sensorsignals die Antriebseinrichtung zu stoppen oder eine Fördergeschwindigkeit der Seilbahnfahrzeuge zu reduzieren. Die Antriebseinrichtung weist dabei vorzugsweise zumindest eine erste Antriebseinheit zum Antrieb des Förderseils auf. Vorzugsweise sind die Seilbahnfahrzeuge in den Seilbahnstationen vom Förderseil entkoppelbar und in den Seilbahnstationen ist jeweils ein Hilfsantrieb vorgesehen, der dazu ausgebildet ist, die vom Förderseil entkoppelten Seilbahnfahrzeuge anzutreiben. In diesem Fall weist die Antriebseinrichtung vorzugsweise auch eine zweite Antriebseinheit für den Hilfsantrieb auf. Dadurch kann die Seilbahn beispielsweise automatisch gestoppt oder die Geschwindigkeit automatisch reduziert werden, wenn eine Person in einem Detektionsbereich erkannt wurde, z.B. nach einem Sturz. Dies ist insbesondere dann vorteilhaft, wenn kein oder nur wenig Bedienpersonal in der Seilbahnstation verfügbar ist, sodass eine optische Überwachung und ein manueller Eingriff nicht zuverlässig möglich sind. Dadurch kann beispielsweise in zumindest einer Seilbahnstation ein gänzlich bedienerloser Betrieb ermöglicht werden.

Die Sensoreinheit weist vorzugsweise zumindest einen der folgenden Sensoren auf: Drucksensor, Kraftsensor, Beschleunigungssensor, Berührungssensor, wobei vorzugsweise zumindest einer der Sensoren einen der folgenden Sensoren aufweist: Piezosensor, Dehnmessstreifen, induktiver Sensor, kapazitiver Sensor, elektrischer Schalter. Dadurch kann je nach Anwendungsfall ein geeigneter Sensortyp vorgesehen werden, z.B. in Abhängigkeit der zu erwartenden Witterungsbedingungen. In einer einfachen Ausführungsform kann als Sensor beispielsweise ein elektrischer Druckschalter, Tastschalter oder Positionsschalter verwendet werden, der einen Stromkreis unterbricht oder schließt, wenn eine Person den jeweiligen Schalter, z.B. bei einem Sturz, betätigt. Die Unterbrechung oder das Schließen des Stromkreises kann z.B. als Sensorsignal verwendet werden. Der elektrische Schalter könnte aber z.B. auch direkt im Stromkreis der Antriebseinrichtung integriert sein, sodass eine Betätigung des Schalters unmittelbar zu einem Stoppen der Antriebseinrichtung führt, im Wesentlichen wie bei einem Notaus-Schalter.

Die Sensoreinheit kann in einer ortsfesten baulichen Struktur der jeweiligen Seilbahnstation fix integriert sein, was beispielsweise beim Bau einer neuen Anlage vorteilhaft ist. Die Sensoreinheit kann aber auch als separate Einheit ausgebildet sein, die im Detektionsbereich der jeweiligen Seilbahnstation entnehmbar angeordnet ist, was beispielsweise vorteilhaft ist, um eine bestehende Seilbahnanlage mit einer Detektionseinrichtung nachzurüsten.

Der Detektionsbereich weist quer zur Bewegungsrichtung der Seilbahnfahrzeuge vorzugsweise eine Detektionsbreite von zumindest 50cm, vorzugsweise zumindest 1m auf. Alternativ oder zusätzlich weist der Detektionsbereich in Bewegungsrichtung der Seilbahnfahrzeuge vorzugsweise eine Detektionslänge von zumindest 0,5m, vorzugsweise zumindest 1m auf. Dadurch wird eine ausreichend große Fläche geschaffen, um eine Person zu detektieren.

Gemäß einer vorteilhaften Ausführungsform ist die zumindest eine druck- oder berührungssensitive Sensormatte vorzugsweise gegen ein Eindringen von Wasser geschützt ist und/oder dazu ausgebildet ist, einen Aufprall einer Person abzufedern und/oder zu dämpfen. Solche Sensormatten sind im Stand der Technik bekannt und stellen eine einfache und kostengünstige Möglichkeit dar, um eine Detektionseinrichtung im Sinne der Erfindung zu realisieren.

Die Sensoreinheit kann auch eine Sensorschnittstelle aufweisen, über die die Sensoreinheit an die Steuerungseinheit angebunden werden kann. Alternativ oder zusätzlich kann die Sensoreinheit auch eine Energieversorgungs-Schnittstelle aufweisen, über die die Sensoreinheit an eine Energiequelle angebunden werden kann. Alternativ oder zusätzlich kann die Sensoreinheit auch einen Energiespeicher aufweisen, um die Sensoreinheit zumindest temporär mit Energie zu versorgen.

In der Seilbahn kann auch eine Alarmeinheit vorgesehen sein, die dazu ausgebildet ist, bei Detektion einer Person durch die Auswerteeinheit oder bei Erhalt oder Unterbrechung des Sensorsignals ein, vorzugsweise akustisches, optisches oder elektronisches, Alarmsignal zu erzeugen. Dadurch können andere Passagiere oder das Bedienpersonal alarmiert werden. Wenn z.B. in der Seilbahnstation, in der eine Person detektiert wurde, kein Bedienpersonal vorhanden ist, dann kann es auch vorteilhaft sein, wenn ein elektronisches Alarmsignal z.B. an eine Benutzerschnittstelle einer anderen Seilbahnstation gesendet wird, in der sich Bedienpersonal befindet.

Die Seilbahn kann als Umlaufbahn oder als Pendelbahn ausgebildet sein. Dadurch kann ein breites Einsatzspektrum für die Personen-Detektion bei allen gängigen Seilbahnen geschaffen werden.

Vorzugsweise ist eine Anzahl von Sesselfahrzeugen mit jeweils einem Sessel zur Aufnahme einer Anzahl von Personen vorgesehen, wobei in einer der Seilbahnstationen ein Sessel-Einstiegsbereich zum Einsteigen für Personen in die Sesselfahrzeuge vorgesehen ist und wobei in der Seilbahnstation ein erster Detektionsbereich vorgesehen ist, der sich in Bewegungsrichtung der Sesselfahrzeuge nach dem Sessel-Einstiegsbereich und unterhalb eines aus dem Sessel-Einstiegsbereich ausfahrenden Sesselfahrzeugs befindet. Zusätzlich oder alternativ kann in einer der Seilbahnstationen ein Sessel-Ausstiegsbereich zum Aussteigen für Personen aus den Sesselfahrzeugen vorgesehen sein und in der Seilbahnstation kann ein zweiter Detektionsbereich vorgesehen sein, der sich in Bewegungsrichtung der Sesselfahrzeuge vor dem Sessel-Ausstiegsbereich und unterhalb eines in den Sessel-Ausstiegsbereich einfahrenden Sesselfahrzeugs befindet. Der erste und/oder zweite Detektionsbereich weist dabei quer zur Bewegungsrichtung der Sesselfahrzeuge vorzugsweise eine Detektionsbreite auf, die zumindest einer Fahrzeugbreite der Sesselfahrzeuge entspricht. Besonders bevorzugt weist der Detektionsbereich eine Detektionsbreite auf, die der Fahrzeugbreite eines Sesselfahrzeugs plus zweimal einem seitlichen Sicherheitsabstand von jeweils zumindest 0,5m entspricht. Bei einer Fahrzeugbreite von 4m beträgt die Detektionsbreite beispielsweise zumindest 5m. Dadurch kann die Detektionseinrichtung bei einer reinen Sesselbahn oder im Sessel-Einstiegs und/oder -Ausstiegsbereich einer Kombibahn zur Detektion eines Sturzes verwendet werden.

Vorzugsweise ist eine Anzahl von Kabinenfahrzeugen mit jeweils einer Kabine zur Aufnahme einer Anzahl von Personen vorgesehen und in einer der Seilbahnstationen ist ein Kabinen-Einstiegsbereich zum Einsteigen für Personen in die Kabinenfahrzeuge vorgesehen, wobei ein dritter Detektionsbereich vorgesehen ist, der sich unterhalb der im Kabinen-Einstiegsbereich befindlichen Kabinenfahrzeuge befindet und der sich in Bewegungsrichtung der Kabinenfahrzeuge über eine festgelegte Detektionslänge entlang des Kabinen-Einstiegsbereichs erstreckt. In der gleichen Seilbahnstationen oder in einer anderen Seilbahnstation kann auch ein Kabinen-Ausstiegsbereich zum Aussteigen für Personen aus den Kabinenfahrzeugen vorgesehen sein und es kann ein vierter Detektionsbereich vorgesehen sein, der sich unterhalb der im Kabinen-Ausstiegsbereich befindlichen Kabinenfahrzeuge befindet und der sich in Bewegungsrichtung der Kabinenfahrzeuge über eine festgelegte Detektionslänge des Kabinen-Ausstiegsbereich erstreckt. Dadurch kann die Detektionseinrichtung bei einer reinen Kabinenbahn oder im Kabinen-Einstiegs und/oder - Ausstiegsbereich einer Kombibahn zur Detektion von, z.B. gestürzten, Personen verwendet werden.

Die Aufgabe wird zudem mit einem Verfahren dadurch gelöst, dass mit einer, in einem festgelegten Detektionsbereich einer Seilbahnstation angeordneten, Sensoreinheit ein Sensorsignal erzeugt wird oder ein Sensorsignal unterbrochen wird, wenn eine Person im Detektionsbereich die Sensoreinheit kontaktiert, wobei die Sensoreinheit zumindest eine druck- oder berührungssensitive Sensormatte aufweist.

Vorteilhafte Ausführungsformen des Verfahrens sind in den abhängigen Ansprüchen 17 bis 20 angegeben.

Die gegenständliche Erfindung wird nachfolgend unter Bezugnahme auf die Figuren 1 bis 3 näher erläutert, die beispielhaft, schematisch und nicht einschränkend vorteilhafte Ausgestaltungen der Erfindung zeigen. Dabei zeigt
Fig.1 eine Seilbahn in Form einer Sesselbahn in einer Ansicht von oben,
Fig.2 eine perspektivische Ansicht einer Seilbahnstation der Sesselbahn,
Fig.3 eine Seilbahnstation einer Seilbahn in Form einer Kabinenbahn in einer Ansicht von oben.

Die Erfindung wird nachfolgend der Einfachheit halber anhand einer Umlaufseilbahn in Form einer Sesselbahn sowie anhand einer Umlaufseilbahn in Form einer Kabinenbahn beschrieben. Natürlich sind aber sowohl die eingangs genannte Kombi-Bahn, als auch die Pendelbahn von der Erfindung umfasst.

Die in Fig.1 dargestellte Seilbahn 1 weist eine erste Seilbahnstation 2a und eine zweite Seilbahnstation 2b auf, die jeweils als Endstationen ausgebildet sind. Die Seilbahn 1 weist zudem eine Anzahl von Seilbahnfahrzeugen 5a auf, die mit einem Förderseil 3 zwischen den Seilbahnstationen 2a, 2b bewegbar sind. Die Seilbahn 1 ist als Umlaufseilbahn in Form einer Sesselbahn ausgebildet, bei der das Förderseil 3 in einer geschlossenen Schleife bewegt wird. Zur einfacheren Darstellung ist der Bereich zwischen den Seilbahnstationen 2a, 2b nicht dargestellt, wie durch das unterbrochene Förderseil 3 symbolisiert ist. Je nach Länge und Topografie kann zwischen den Seilbahnstationen 2a, 2b bekanntermaßen eine Mehrzahl von (nicht dargestellten) Seilbahnstützen vorgesehen sein, an denen das Förderseil 3 geführt ist. Zur Führung sind in der Regel sogenannte Rollenbatterien vorgesehen, die jeweils eine Mehrzahl von in Bewegungsrichtung B hintereinander angeordnete drehbar gelagerte Rollen aufweisen. Innerhalb der Seilbahnstationen 2a, 2b ist das Förderseil 3 um Seilscheiben 4 umgelenkt. Die erste Seilbahnstation 2a kann beispielsweise eine Talstation sein und die zweite Seilbahnstation 2b kann eine Bergstation sein.

Die dargestellte Seilbahn 1 ist als Sesselbahn ausgebildet, bei der die Seilbahnfahrzeuge 5a jeweils einen Sessel zur Aufnahme einer Anzahl von Personen P aufweisen. Die Seilbahnfahrzeuge 5a werden nachfolgend daher als Sesselfahrzeuge 5a bezeichnet. Die Sesselfahrzeuge 5a weisen jeweils ein (nicht dargestelltes) Gehänge auf, mit dem das Sesselfahrzeug 5a hängend und lösbar am Förderseil 3 befestigt ist. Während die Sessel früher oftmals zur Aufnahme von zwei oder vier Personen P ausgebildet waren, sind die Sessel mittlerweile in der Regel zur Aufnahme von sechs oder acht Personen P ausgebildet, wodurch eine höhere Förderkapazität erreicht wird. Zur lösbaren Befestigung ist am oberen Ende des Gehänges eine (nicht dargestellte) Seilklemme vorgesehen, über die die Sesselfahrzeuge 5a kraftschlüssig mit Förderseil 3 gekoppelt werden können. Zur Betätigung der Seilklemme zum Koppeln der Sesselfahrzeuge 5a mit dem Förderseil 3 bzw. zum Entkoppeln der Seilbahnfahrzeuge 5a vom Förderseil 3 sind in der Regel innerhalb der Seilbahnstationen 2a, 2b (nicht dargestellte) ortsfeste Betätigungseinrichtungen, beispielsweise mechanische Zwangsführungen, vorgesehen.

Bei der Einfahrt in eine Seilbahnstation 2a, 2b können die Seilklemmen durch die jeweilige Betätigungseinrichtung geöffnet werden und die Sesselfahrzeuge 5a können vom Förderseil 3 entkoppelt werden, wodurch der Kraftschluss unterbrochen wird. Dadurch können die Sesselfahrzeuge 5a abgebremst und mit verringerter Geschwindigkeit durch die jeweilige Seilbahnstation 2a, 2b bewegt werden. Bei der Ausfahrt aus der Seilbahnstation 2a, 2b können die Sesselfahrzeuge 5a wieder auf die Geschwindigkeit des Förderseils 3 beschleunigt werden und durch Schließen der Seilklemmen wieder mit dem Förderseil 3 gekoppelt werden, um den Kraftschluss wiederherzustellen. Um die Sesselfahrzeuge 5a im entkoppelten Zustand durch die Seilbahnstationen 2a, 2b bewegen zu können, sind in der Regel (nicht dargestellte) Führungsrollen an den Sesselfahrzeuge 5a angeordnet und in den Seilbahnstationen 2a, 2b sind geeignete Führungsschienen 6 vorgesehen, entlang denen die Sesselfahrzeuge 5 geführt sind, wie in Fig.1 angedeutet ist.

In der Umlaufseilbahn 1 ist auch eine Antriebseinrichtung 7 zum Antrieb der Sesselfahrzeuge 5a vorgesehen. Die Antriebseinrichtung 7 kann zumindest eine erste Antriebseinheit 7a, z.B. in Form einer elektrischen Maschine, aufweisen, die zum Antrieb des Förderseils 3 dient. Die erste Antriebseinheit 7a kann in einer der Seilbahnstationen 2a, 2b angeordnet sein oder es kann in jeder Seilbahnstation 2a, 2b eine erste Antriebseinheit 7a vorgesehen sein. Die erste Antriebseinheit 7a ist dazu ausgebildet, die Seilscheibe 4 der jeweiligen Seilbahnstation 2a, 2b anzutreiben, hier die Seilscheibe 4 der zweiten Seilbahnstation 2b. Zur Bewegung der Sesselfahrzeuge 5a im entkoppelten Zustand innerhalb der Seilbahnstationen 2a, 2b ist in jeder Seilbahnstation 2a, 2b üblicherweise ein separater Hilfsantrieb 8 vorgesehen. Die Antriebseinrichtung 7 der Umlaufseilbahn 1 weist daher vorzugsweise auch zumindest eine zweite Antriebseinheit 7b, z.B. eine elektrische Maschine, für den Hilfsantrieb 8 auf, wie in Fig.1 schematisch angedeutet ist. Der Hilfsantrieb 8 kann in bekannter Weise eine Mehrzahl von Antriebsrädern aufweisen (nicht dargestellt), die entlang der Führungsschiene 6 angeordnet sind und die durch die zweite Antriebseinheit 7b angetrieben werden können. An den Sesselfahrzeuge 5a kann ein geeigneter Reibbelag vorgesehen sein, mit dem die Antriebsräder zum Antrieb der Sesselfahrzeuge 5 zusammenwirken.

In der Umlaufseilbahn 1 ist weiters eine Steuerungseinheit 9 vorgesehen, die eine geeignete Hardware und/oder Software aufweisen kann. Die Steuerungseinheit 9 ist in Fig.1 lediglich schematisch zentral eingezeichnet und kann in der Praxis z.B. in einem allfällig vorhandenen Bedienraum einer Seilbahnstation 2a, 2b angeordnet sein oder an einer anderen geeigneten Stelle einer Seilbahnstation 2a, 2b. Die Steuerungseinheit 9 ist dazu ausgebildet, die Antriebseinrichtung 7 anzusteuern, um die Sesselfahrzeuge 5a in einer Bewegungsrichtung B zu bewegen. Neben der Steuerung der Antriebseinheit 7 kann die Steuerungseinheit 9 natürlich auch noch weitere Funktionen der Seilbahn 1 steuern, die jedoch für die gegenständliche Erfindung nicht relevant sind.

Auf freier Strecke zwischen den Seilbahnstationen 2a, 2b ist die Bewegungsrichtung B durch das Förderseil 3 festgelegt. Innerhalb der Seilbahnstationen 2a, 2b ist die Bewegungsrichtung B durch den Verlauf der Führungsschienen 6 festgelegt. Im dargestellten Beispiel ist die Steuerungseinheit 9 über geeignete Steuerleitungen mit der ersten Antriebseinheit 7a (für die Seilscheibe 4) und mit der zweiten Antriebseinheit 7b (für den Hilfsantrieb 8) der zweiten Seilbahnstation 2b verbunden. Die Steuerungseinheit 9 ist zudem mit der zweiten Antriebseinheit 7b des Hilfsantriebs 8 der ersten Seilbahnstation 2a verbunden.

In der ersten Seilbahnstation 2a ist ein Sessel-Einstiegsbereich SE für Personen P zum Einsteigen in die Sesselfahrzeuge 5a vorgesehen. In der zweiten Seilbahnstation 2b ist ein Sessel-Ausstiegsbereich SA für Personen P zum Aussteigen aus den Sesselfahrzeugen 5a vorgesehen. Wie eingangs erwähnt wurde, könnte natürlich auch ein kombinierter Einstiegs-/Ausstiegsbereich vorgesehen sein, der sowohl zum Einsteigen, als auch zum Aussteigen vorgesehen ist. Gleichermaßen können natürlich auch ein separater Einstiegsbereich nur für den Einstieg und ein separater Ausstiegsbereich nur für den Ausstieg innerhalb einer Seilbahnstation 2a, 2b angeordnet sein. Dies ist beispielsweise bei Sesselbahnen der Fall, bei denen ein Transport von Personen im Regelfall in beiden Richtungen erfolgt oder bei Kabinenbahnen.

In der Seilbahn 1 ist weiters eine Detektionseinrichtung zur Detektion von Personen P vorgesehen. In der ersten Seilbahnstation 2a ist dazu ein erster Detektionsbereich D1 festgelegt, in dem eine Sensoreinheit 10 angeordnet ist, die dazu ausgebildet ist, bei Kontakt einer Person P mit der Sensoreinheit 10 ein Sensorsignal X zu erzeugen oder ein Sensorsignal X zu unterbrechen. In der zweiten Seilbahnstation 2a ist in gleicher Weise ein zweiter Detektionsbereich D2 festgelegt, in dem eine Sensoreinheit 10 angeordnet ist, die dazu ausgebildet ist, bei Kontakt einer Person P mit der Sensoreinheit 10 ein Sensorsignal X zu erzeugen oder ein Sensorsignal X zu unterbrechen. Das Sensorsignal X kann über eine geeignete Kommunikationsverbindung an die Steuerungseinheit 9 übermittelt werden, beispielsweise drahtlos oder drahtgebunden. Die Steuerungseinheit 9 kann bei Erhalt oder bei Unterbrechung des Sensorsignals X die Antriebseinrichtung 7 stoppen oder eine Fördergeschwindigkeit der Seilbahnfahrzeuge 5 reduzieren. Ob bei Erhalt oder Unterbrechung hängt dabei von der Art der Sensoreinheit 10 ab.

Die Sensoreinheit 10 kann beispielsweise zumindest einen der folgenden (nicht dargestellten) Sensoren 10a aufweisen, um die Person P zu detektieren: Drucksensor, Kraftsensor, Beschleunigungssensor, Berührungssensor. Es kann natürlich auch eine Mehrzahl von Sensoren 10a in der Sensoreinheit 10 vorgesehen sein. Auch eine Kombination verschiedener Sensoren 10a ist denkbar. Vorzugsweise weist zumindest einer der Sensoren 10a einen Piezosensor, Dehnmessstreifen, induktiven Sensor, kapazitiven Sensor oder elektrischen Schalter auf. Je nach konkreter Anwendung kann ein geeigneter Sensortyp ausgewählt werden.

In einer einfachen Ausführungsform kann beispielsweise ein elektrischer Schalter, z.B. Druckschalter, Tastschalter oder Positionsschalter, verwendet werden, der ein elektrisches Sensorsignal X, z.B. ein Strom- oder Spannungssignal, unterbricht, wenn eine Person den Schalter, z.B. durch einen Sturz in den jeweiligen Detektionsbereich D1, D2, betätigt. Die Steuerungseinheit 9 kann dann z.B. die Antriebseinrichtung 7 direkt bei Unterbrechung des Sensorsignals X stoppen. Die anderen genannten Sensoren 10a können beispielsweise ein elektrisches Sensorsignal X erzeugen, wenn eine Person direkt den Sensor 10a oder einen Sensorbereich des Sensors 10a kontaktiert. Die Steuerungseinheit 9 kann dann z.B. die Antriebseinrichtung 7 unmittelbar bei Erhalt des Sensorsignals X stoppen. Bei urbanen Anwendungen in Gebieten, in denen kein Schnee fällt, kann es z.B. vorteilhaft sein, dass ein anderer Sensortyp verwendet wird, als in Wintersportgebieten mit großen Schneemengen, tiefen Temperaturen, Vereisung, usw.

In der dargestellten Seilbahn 1 befindet sich der zweite Detektionsbereich D2 in der zweiten Seilbahnstation 2b in Bewegungsrichtung B der Sesselfahrzeuge 5a vor dem Sessel-Ausstiegsbereich SA und unterhalb eines in den Sessel-Ausstiegsbereich SA einfahrenden Sesselfahrzeugs 5a (siehe auch Fig.2). Der erste Detektionsbereich D1 befindet sich in der ersten Seilbahnstation 2a in Bewegungsrichtung B der Sesselfahrzeuge 5a nach dem Sessel-Einstiegsbereich SE und unterhalb eines aus dem Sessel-Einstiegsbereich SE ausfahrenden Sesselfahrzeugs 5a. Dadurch kann eine Person P in der ersten Seilbahnstation 2a, die nach dem Einsteigen in ein Sesselfahrzeug 5a aus dem Sessel in den ersten Detektionsbereich D1 stürzt von der Sensoreinheit 10 erkannt werden. In analoger Weise kann eine Person P in der zweiten Seilbahnstation 2a, die vor dem Aussteigen aus einem Sesselfahrzeug 5a aus dem Sessel in den zweiten Detektionsbereich D2 stürzt von der Sensoreinheit 10 erkannt werden. Natürlich können auch Personen P, die unbefugt einen der Detektionsbereiche D1, D2 betreten, von der Detektionseinrichtung erkannt werden.

Die dargestellte Ausführung der Seilbahn 1 und die Anordnung, Form und Größe der Detektionsbereiche D1, D1 sind natürlich nur beispielhaft zu verstehen, um die Erfindung zu beschreiben. Der Fachmann kann die Detektionseinrichtung selbstverständlich an gegebene Anforderungen anpassen. Beispielsweise können die Detektionsbereiche D1, D2 quer zur Bewegungsrichtung B der Sesselfahrzeuge 5a jeweils eine Detektionsbreite DB aufweisen, die zumindest einer Fahrzeugbreite FB der Sesselfahrzeuge 5a entspricht. Vorzugsweise kann noch ein seitlicher Sicherheitsabstand von beispielsweise jeweils zumindest 0,5m berücksichtigt werden. Die Detektionsbreite DB ist dann eine Summe aus der Fahrzeugbreite FB und dem doppelten seitlichen Sicherheitsabstand. Bei einer Fahrzeugbreite von 4m kann die Detektionsbreite beispielsweise zumindest 5m betragen. Dadurch kann die Breite der Detektionsbereiche D1, D2 an die Breite der verwendeten Seilbahnfahrzeuge 5a angepasst werden und es können auch Personen P zuverlässig detektiert werden, die am Rand des Sessels aus dem Seilbahnfahrzeug 5a stürzen, oder den Detektionsbereiche D1, D2 betreten. In Bewegungsrichtung B der Seilbahnfahrzeuge 5a beträgt eine Detektionslänge DL der Detektionsbereiche D1, D2 in Bewegungsrichtung B vorzugsweise zumindest 1m, besonders bevorzugt zumindest 2m. Die Position der Detektionsbereiche D1, D2 in Bewegungsrichtung B und die Detektionslänge DL wird vorzugsweise so gewählt, dass zumindest der Bereich abgedeckt ist, in dem die Größte Sturzgefahr besteht. Dieser Bereich ist in der Regel bekannt.

Die Detektionseinrichtung kann auch eine Auswerteeinheit 11 aufweisen, die dazu ausgebildet ist, eine Person P, insbesondere einen Sturz, im jeweiligen Detektionsbereich D1, D2 anhand des Sensorsignals X zu detektieren. Die Steuerungseinheit 9 kann dann bei Detektion einer Person durch die Auswerteeinheit 11 die Antriebseinrichtung 7 stoppen oder eine Fördergeschwindigkeit der Sesselfahrzeuge 5a reduzieren. Die Auswerteeinheit 11 ist dabei vorzugsweise in der Sensoreinheit 10 integriert oder in der Steuerungseinheit 9, wie in Fig.1 angedeutet. Die Auswerteeinheit 11 kann z.B. als Auswertelogik in der Software der Steuerungseinheit 9 implementiert sein. Die Auswerteeinheit 11 kann eine Person P beispielsweise unmittelbar durch den Erhalt oder die Unterbrechung des Sensorsignals X detektieren, also analog wie bei einer unmittelbaren Übermittlung des Sensorsignals X an die Steuerungseinheit 9.

Die Auswerteeinheit 11 könnte eine Person P aber beispielsweise auch erst nach Ablauf einer festgelegten Zeit nach dem Erhalt oder nach der Unterbrechung des Sensorsignals X detektieren. Das kann beispielsweise bedeuten, dass keine Person P detektiert wird, wenn zwar ein Sensorsignal X erzeugt (oder unterbrochen) wird, die Dauer des Signals bzw. der Unterbrechung jedoch kürzer ist, als die festgelegte Zeit. Eine Person P könnte aber beispielsweise auch bei Überschreitung einer festgelegten zeitlichen Änderung des Sensorsignals X detektiert werden oder bei Überschreitung eines festgelegten Schwellenwerts des Sensorsignals X. Dadurch kann beispielsweise auch bei einer allfällig auf die Sensoreinheit 10 wirkenden Last eine zuverlässige Detektion einer Person P erfolgen. Eine solche Last könnte beispielsweise eine im Detektionsbereich D1, D2 befindliche Schneelast sein oder im Detektionsbereich D1, D2 befindliche Gegenstände. Eine Person P, insbesondere ein Sturz, könnte aber beispielsweise auch bei Überschreitung eines festgelegten Differenzwerts ΔX zwischen dem Sensorsignal X und einem initialen Sensorwert detektiert werden. Der initiale Sensorwert könnte dabei beispielsweise jeweils bei Inbetriebnahme der Seilbahn 1 automatisch festgelegt werden. Dadurch kann z.B. ein allfälliger Sensor-Drift berücksichtigt werden.

In der Seilbahn 1 kann auch eine Alarmeinheit 13 vorgesehen sein, die dazu ausgebildet ist, bei Detektion einer Person ein, vorzugsweise akustisches, optisches oder elektronisches, Alarmsignal 13b zu erzeugen. Die Alarmeinheit 11 kann über eine geeignete Kommunikationsverbindung mittelbar (d.h. über die Steuerungseinheit 9) oder unmittelbar (d.h. über eine direkte Verbindung) mit einer oder mehreren Sensoreinheiten 10 verbunden sein. Die Alarmeinheit 13 kann z.B. einen Lautsprecher zur Abgabe eines akustischen Alarmsignals 13a aufweisen und/oder kann eine Lampe zur Abgabe eines optischen Alarmsignals 13a aufweisen. Alternativ oder zusätzlich kann die Alarmeinheit 13 auch ein elektronisches Alarmsignal 13a erzeugen und z.B. an eine (nicht dargestellte) Benutzerschnittstelle der Seilbahn 1 übermitteln. An der Benutzerschnittstelle, z.B. einer geeigneten Eingabe-/Ausgabeeinheit, kann dann beispielsweise eine entsprechende Nachricht an das Bedienpersonal ausgegeben werden, dass ein Person P von einem Sessel in den Detektionsbereich D1, D2 gestürzt ist.

Die Sensoreinheit 10 kann in einer ortsfesten baulichen Struktur der jeweiligen Seilbahnstation 2a, 2b fix integriert sein und somit ortsfest sein. Beispielsweise könnten einzelne Sensoren 10a direkt im Boden der Seilbahnstation 2a, 2b integriert sein. Die Sensoreinheit 10 könnte alternativ aber auch als separate Einheit ausgebildet sein, die im jeweiligen Detektionsbereich D1, D2 der jeweiligen Seilbahnstation 2a, 2b entnehmbar angeordnet ist. Gemäß der in Fig.1 dargestellten Ausführungsform weist die Sensoreinheit 10 beispielsweise eine druck- oder berührungssensitive Sensormatte 10b auf, die im jeweiligen Detektionsbereich D1, D2 angeordnet ist. Dadurch können auch bestehende Seilbahnanlagen relativ einfach mit der erfindungsgemäßen Personen-Detektion nachgerüstet werden. Die Sensormatte 10b kann beispielsweise zusätzlich gegen ein Eindringen von Wasser geschützt sein, was insbesondere bei der Verwendung in Wintersportgebieten oder in regenreichen Gebieten vorteilhaft ist. Alternativ oder zusätzlich könnte die Sensormatte 10b auch dazu ausgebildet sein, einen Aufprall einer Person P abzufedern und/oder zu dämpfen. Dadurch kann nicht nur ein Sturz detektiert werden, sondern es kann auch die Verletzungsgefahr verringert werden.

Die Sensoreinheit 10 kann auch eine Sensorschnittstelle 12 und/oder eine Energieversorgungs-Schnittstelle 14 und/oder einen Energiespeicher 15 aufweisen (in Fig.1 nicht dargestellt). Das ist insbesondere dann vorteilhaft, wenn die Sensoreinheit 10 als separate Einheit ausgebildet ist, also kein integraler Bestandteil der Seilbahnstation 2a, 2b ist. Über die Sensorschnittstelle 12 kann die Sensoreinheit 10 mittels einer geeigneten Kommunikationsverbindung mit der Steuerungseinheit 9 verbunden werden. Die Kommunikationsverbindung kann dabei drahtlos oder drahtgebunden sein, wobei die Sensorschnittstelle 12 natürlich entsprechend in geeigneter Weise ausgebildet ist. Über die Energieversorgungs-Schnittstelle 14 kann die Sensoreinheit 10 über eine geeignete elektrische Leitung mit einer externen Energiequelle verbunden werden. Die Energieversorgungs-Schnittstelle 14 kann z.B. einen geeigneten elektrischen Stecker aufweisen. Über den Energiespeicher 15, beispielsweise eine geeignete Batterie, kann zumindest temporär ein energieautarker Betrieb der Sensoreinheit 10 erfolgen.

In Fig.2 ist die zweite Seilbahnstation 2b aus Fig.1 in einer perspektivischen Ansicht und stark vereinfacht dargestellt. Der zweite Detektionsbereich D2 ist dem Sessel-Ausstiegsbereich SA der zweiten Seilbahnstation 2b in Bewegungsrichtung B vorgelagert und befindet sich auf einer schiefen Ebene unterhalb der einfahrenden Sesselfahrzeuge 5a. Im zweiten Detektionsbereich D2 ist eine Sensoreinheit 10 vorgesehen, die dazu ausgebildet ist, Personen P zu detektieren, die vor dem Sessel-Ausstiegsbereich SA aus einem Sesselfahrzeug 5a stürzen (oder Personen, die diesen Bereich unbefugt betreten). Zur Veranschaulichung der verschiedenen Ausführungsformen weist die dargestellte Sensoreinheit 10 einen, an den Sessel-Ausstiegsbereich SA angrenzenden, ersten Abschnitt auf, in dem eine druck- oder berührungssensitive Sensormatte 10b vorgesehen ist und einen an den ersten Abschnitt angrenzenden zweiten Abschnitt, in dem eine Vielzahl von Sensoren 10a vorgesehen sind, die in der Seilbahnstation 2b baulich integriert sind.

Die Sensormatte 10b ist nicht ortsfest, sondern entnehmbar angeordnet. Ggf. kann z.B. eine geeignete (nicht dargestellte) Vertiefung im Boden der zweiten Seilbahnstation 2b vorgesehen sein, in die die Sensormatte 10b, beispielsweise im Wesentlichen formschlüssig, eingelegt werden kann. Dadurch kann die Lage relativ zur Seilbahnstation 2b fixiert werden. Die Sensormatte 10b kann einen oder mehrere der genannten Sensoren 10a aufweisen. Beispielsweise kann ein Sensor 10a in Form eines elektrischen Schalters vorgesehen sein, der ein erstes elektrisches Kontaktelement aufweist, das sich über eine festgelegte Fläche der Sensormatte 10b erstreckt, z.B. im Wesentlichen über die gesamte Grundfläche, und ein zweites elektrisches Kontaktelement aufweist, das sich vorzugsweise über dieselbe Fläche der Sensormatte 10b erstreckt. Die Kontaktelemente können voneinander beabstandet sein und ggf. durch ein geeignetes Vorspannmittel vorgespannt sein. Wenn eine Person P auf die Sensormatte 10b stürzt, dann werden die Kontaktelemente durch das Gewicht der Person P in Kontakt gebracht und es wird ein Sensorsignal X, z.B. ein elektrischer Strom oder eine elektrische Spannung, erzeugt oder unterbrochen.

Die Sensormatte 10b, kann beispielsweise eine Sensorschnittstelle 12 aufweisen, die über eine geeignete Kommunikationsverbindung mit der Steuerungseinheit 9 verbunden werden kann. Das oder die Sensorsignal/e X kann/können über die Sensorschnittstelle 12 ausgegeben werden und über die Kommunikationsverbindung an die Steuerungseinheit 9 übermittelt werden. Die Kommunikationsverbindung 13 kann dabei drahtgebunden, z.B. als elektrische Leitung, oder drahtlos, z.B. als Funk oder Bluetooth-Verbindung ausgeführt sein. Die Sensormatte 10b kann auch eine geeignete Energieversorgungs-Schnittstelle 14 aufweisen, um den oder die Sensoren 10a mit der nötigen Energie zu versorgen. Die Energieversorgungs-Schnittstelle 14 kann in geeigneter Weise, z.B. über ein Kabel, mit einer (nicht dargestellten) Energiequelle verbunden sein. Als Energiequelle wird vorzugsweise die Energieversorgung der Seilbahn 1 genutzt. Alternativ könnte auch eine separate Energiequelle in der Seilbahnstation 2b vorgesehen sein, z.B. ein Photovoltaikmodul. Alternativ oder zusätzlich könnte auch ein Energiespeicher 15, z.B. eine Batterie, zur Energieversorgung der Sensormatte 10b vorgesehen sein.

Im zweiten Abschnitt der dargestellten Sensoreinheit 10 ist eine Vielzahl von Sensoren 10a vorgesehen, die rasterförmig angeordnet sind und in im Boden der zweiten Seilbahnstation 2b integriert sind. Die Sensoren 10a können einen oder mehrere der oben genannten Sensortypen aufweisen, z.B. Drucksensor, Kraftsensor, Beschleunigungssensor, Berührungssensor, elektrischer Schalter, usw. Die Sensoren 10a können in geeigneter Weise verschaltet und mit der Steuerungseinheit 9 verbunden sein. Im dargestellten Beispiel ist die Sensormatte 10b mit der Auswerteeinheit 11 verbunden, die hier in der Steuerungseinheit 9 integriert ist. Die Steuerungseinheit 9 kann die Antriebseinrichtung 7 daher in Abhängigkeit von der Auswertelogik der Auswerteeinheit 11 steuern, wie bereits beschrieben wurde. Die Sensoren 10a des zweiten Abschnitts der Sensoreinheit 10 sind hingegen unmittelbar mit der Steuerungseinheit 9 verbunden, sodass die Steuerungseinheit 9 die Sensorsignale X direkt verwendet (ohne dazwischenliegende Auswertelogik). Die Steuerungseinheit 9 kann die Antriebseinrichtung 7 daher direkt bei Erhalt oder bei Unterbrechung des Sensorsignals X zumindest eines Sensors 10a steuern, um die Seilbahn 1 zu stoppen oder die Fördergeschwindigkeit zu reduzieren. Alternativ oder zusätzlich kann bei Detektion einer Person P auch eine Alarmeinheit 13 von der Steuerungseinheit 9 angesteuert werden, um ein Alarmsignal 13a zu erzeugen.

Die dargestellte Ausführungsform ist natürlich nur beispielhaft zu verstehen und ist nicht einschränkend. In der Praxis kann der Fachmann eine geeignete Sensoreinheit 10 wählen, die für den konkreten Anwendungsfall passt. Vorzugsweise wird natürlich nur eine Ausführungsform der Sensoreinheit 10 verwendet, also z.B. entweder mehrere baulich integrierte Sensoren 10a oder eine Sensormatte 10b.

In Fig.3 ist eine weitere Ausführungsform der Erfindung dargestellt. Fig.3 zeigt eine Seilbahnstation 2c einer Seilbahn 1, die als Umlaufseilbahn in Form einer Kabinenbahn ausgebildet ist. Die Seilbahnstation 2c ist als Endstation ausgebildet, z.B. als Bergstation oder Talstation. Der grundlegende Aufbau und die grundlegende Funktion der Kabinenbahn entsprechen im Wesentlichen der anhand Fig.1+Fig.2 beschriebenen Sesselbahn und können als bekannt angesehen werden. Nachfolgend wird daher nur auf die für die Erfindung wesentlichen Aspekte Bezug genommen. Anstelle der Sessel weisen die Seilbahnfahrzeuge 5b der Kabinenbahn jeweils eine Kabine zur Aufnahme einer Anzahl von Personen P auf. Die Seilbahnfahrzeuge 5b werden nachfolgend daher als Kabinenfahrzeuge 5b bezeichnet. Die Kapazität der Kabinen der Kabinenfahrzeuge 5b ist in der Regel größer, als die Kapazität der Sessel der Sesselfahrzeuge 5s und kann beispielsweise im Bereich von acht bis zwanzig Personen oder mehr betragen.

Die Seilbahn 1 wist wiederum eine Mehrzahl von Kabinenfahrzeugen 5b auf, die hängend mit einem Förderseil 3 zwischen der Seilbahnstation 2c und zumindest einer weiteren (nicht dargestellten) Seilbahnstation bewegbar ist. Während bei Sesselbahnen in der Regel ausschließlich Einseilbahnen verwendet werden, bei denen das Förderseil 3 zugleich als Zugseil und als Tragseil fungiert, kommen bei Kabinenbahnen neben der Einseilbahn auch andere Konstruktionen zum Einsatz, z.B. Mehrseilbahnen. Bei Mehrseilbahnen dient das Förderseil 3 als Zugseil und es sind zusätzlich ein oder mehrere Tragseile vorgesehen, entlang die Seilbahnfahrzeuge 5b mittels eines geeigneten Fahrwerks abrollen. Daneben gibt es auch noch die eingangs genannten Pendelbahnen. Bei der dargestellten Seilbahn handelt es sich um eine Einseilbahn, natürlich sind von der Erfindung aber auch alle anderen Ausführungsformen umfasst.

Das Förderseil 3 wird in der Seilbahnstation 2c wiederum um eine Seilscheibe 4 umgelenkt, die von einer (nicht dargestellten) ersten Antriebseinheit 7a angetrieben werden kann, die Teil der Antriebseinrichtung 7 ist und die beispielsweise eine elektrische Maschine aufweisen kann. Die Antriebseinrichtung 7 kann von einer Steuerungseinheit 9 gesteuert werden. Wie anhand der Sesselbahn beschrieben wurde, können die Kabinenfahrzeuge 5b in analoger Weise nach der Einfahrt in die Seilbahnstation 2c in einem Einfahrtsbereich EB vom Förderseil 3 entkoppelt werden, mittels eines Hilfsantriebs 8 innerhalb der Seilbahnstation 2c entlang einer Führungsschiene 6 bewegt werden und vor der Ausfahrt in einem Ausfahrtsbereich AB wieder mit dem Förderseil 3 gekoppelt werden. Zum Koppeln bzw. Entkoppeln sind an den Seilbahnfahrzeugen 5b wiederum (nicht dargestellte) betätigbare Seilklemmen vorgesehen und in der Seilbahnstation 2c sind wiederum (nicht dargestellte) Betätigungseinrichtungen, z.B. Zwangsführungen, vorgesehen. Der Hilfsantrieb 8 verfügt über eine zweite Antriebseinheit 7b, beispielsweise eine elektrische Maschine.

In der Seilbahnstation 2c ist ein Kabinen-Einstiegsbereich KE für Personen P zum Einsteigen in die Kabinenfahrzeuge 5b vorgesehen ist und es ist ein Kabinen-Ausstiegsbereich KA für Personen P zum Aussteigen aus den Kabinenfahrzeugen 5b vorgesehen, wie durch die Pfeile angedeutet ist. Während der Ein- bzw. Ausstieg bei der Sesselbahn in Bewegungsrichtung B erfolgt, erfolgt der Ein- bzw. Ausstieg bei der Kabinenbahn quer zur Bewegungsrichtung. Die Kabinen der Kabinenfahrzeuge 5b weisen dazu seitlich angeordnete Türen auf, die an festgelegten Positionen automatisch öffnen und schließen. Der Kabinen-Einstiegsbereich KE befindet sich in Bewegungsrichtung B vor dem Ausfahrtsbereich AB und erstreckt sich über eine gewisse Länge, beispielsweise einige Meter. Der Kabinen-Ausstiegsbereich KA befindet sich in Bewegungsrichtung B nach dem Einfahrtsbereich EB und erstreckt sich über eine gewisse Länge, beispielsweise einige Meter. Wie in Fig.3 dargestellt ist, können der Kabinen-Ausstiegsbereich KA und der Kabinen-Einstiegsbereich KE voneinander getrennte Bereiche sein und beispielsweise in Bewegungsrichtung der Kabinenfahrzeuge 5b durch geeignete Barrieren 16 begrenzt sein. Natürlich könnte aber auch ein gemeinsamer Bereich vorgesehen sein, der zugleich als Kabinen-Einstiegsbereich KE und als Kabinen-Ausstiegsbereich KA dient.

In der Regel ist in der Seilbahnstation 2c auch eine Grube 18 vorgesehen, in der sich während der Bewegung der Kabinenfahrzeuge 5b ein unterer Abschnitt der Kabinenfahrzeuge 5b befindet. Die Grube 18 befindet sich in vertikaler Richtung auf einem niedrigeren Niveau als der Kabinen-Einstiegsbereich KE und der Kabinen-Ausstiegsbereich KA. Der Niveauunterschied beträgt je nach Größe der Seilbahn 1 in der Regel im Bereich von 20cm bis 1m. Durch die unterschiedlichen Niveaus kann ein im Wesentlichen ebener, barrierefreier, Zustieg in die Kabinenfahrzeuge 5b ermöglicht werden. Der Kabinen-Einstiegsbereich KE bzw. der Kabinen-Ausstiegsbereich KA sind durch eine Bahnsteigkante 17 gegenüber der Grube 18 begrenzt und die Kabinenfahrzeuge 5b bewegen sich entlang der Bahnsteigkante 17.

Die Seilbahn 1 weist wiederum eine Detektionseinrichtung zur Detektion einer Personen P auf. In der Seilbahnstation 2c sind dazu ein dritter Detektionsbereich D3 und ein vierter Detektionsbereich D4 festgelegt. Der dritte Detektionsbereich D3 befindet sich in der Grube 18 unterhalb der im Kabinen-Einstiegsbereich KE befindlichen Kabinenfahrzeuge 5b. Der dritte Detektionsbereich D3 erstreckt sich in Bewegungsrichtung B der Kabinenfahrzeuge 5b über eine festgelegte Detektionslänge DL entlang des Kabinen-Einstiegsbereichs KE und quer zur Bewegungsrichtung B über eine festgelegte Detektionsbreite DB. Der vierte Detektionsbereich D4 befindet sich in der Grube 18 unterhalb der im Kabinen-Ausstiegsbereich KA befindlichen Kabinenfahrzeuge 5b. Der vierte Detektionsbereich D4 erstreckt sich in Bewegungsrichtung B der Kabinenfahrzeuge 5b über eine festgelegte Detektionslänge DL des Kabinen-Ausstiegsbereich KA und quer zur Bewegungsrichtung B über eine festgelegte Detektionsbreite DB.

Die Detektionsbreite DB ist so festgelegt, dass Personen P, die von der Bahnsteigkante 17 in die Grube 18 in den jeweiligen Detektionsbereich D3, D4 stürzen zuverlässig detektiert werden können. Die Detektionslänge DL ist so festgelegt, dass der relevante Bereich, in dem die höchste Sturzgefahr besteht, vom jeweiligen Detektionsbereich D3, D4 abgedeckt ist. Dieser Bereich kann als bekannt vorausgesetzt werden. Die Detektionsbreite DB kann je nach Größe der Seilbahn 1 beispielsweise zumindest 50cm, vorzugsweise zumindest 1m betragen und die Detektionslänge DL kann einige Meter betragen. Die konkreten Werte hängen aber wiederum von der konstruktiven Ausgestaltung und der Größe der Seilbahn 1 ab und können naturgemäß variieren.

Die Detektionseinrichtung weist wiederum eine Sensoreinheit 10 auf, die im dritten Detektionsbereich D3 angeordnet ist und weist eine Sensoreinheit 10 auf, die im vierten Detektionsbereich D4 angeordnet ist. Wie bereits anhand der Sesselbahn beschrieben wurde, sind die Sensoreinheiten 10 dazu ausgebildet, bei Kontakt einer Person P mit der Sensoreinheit 10 ein Sensorsignal X zu erzeugen oder ein Sensorsignal X zu unterbrechen. Im dargestellten Beispiel weist die Sensoreinheit 10 des dritten Detektionsbereichs D3 vier Sensormatten 10b auf, die in Bewegungsrichtung B hintereinander entlang des Kabinen-Einstiegsbereichs KE in der Grube 18 angeordnet sind. In gleicher Weise weist die Sensoreinheit 10 des vierten Detektionsbereich D4 vier Sensormatten 10b auf, die in Bewegungsrichtung B hintereinander entlang des Kabinen-Ausstiegsbereichs KA in der Grube 18 angeordnet sind. Natürlich ist dies nur beispielhaft und es könnte auch eine einzige Sensormatte 10b je Detektionsbereich D3, D4 vorgesehen sein.

Die Sensoreinheiten 10 des dritten und vierten Detektionsbereichs D3, D4 sind mit der Steuerungseinheit 9 verbunden, um die Sensorsignale X zu übermitteln. In der Steuerungseinheit 9 kann wiederum eine Auswerteeinheit 11 vorgesehen sein, um anhand der Sensorsignale X mittels einer festgelegten Auswertelogik eine Person, insbesondere einen Sturz einer Person P, zu detektieren. Beispielsweise kann jede Sensormatte 10b eine separate Sensor-Schnittstelle 12 aufweisen, über die die Sensormatte 10b mit der Steuerungseinheit 9 verbunden werden kann. Wenn, so wie dargestellt, mehrere Sensormatten 10b aneinandergereiht werden, dann kann es auch vorteilhaft sein, wenn die Sensormatten 10b elektrisch verbunden werden können, sodass jeweils nur eine Sensormatte 10b, beispielsweise die letzte, mit der Steuerungseinheit 9 verbunden wird. Die Sensormatten 10b können auch identisch ausgebildet sein, sodass ein modulares System gebildet wird. Es können dann eine beliebige Anzahl von Sensormatten 10b zusammengeschlossen werden, um einen Detektionsbereich D mit einer gewünschten Form und Größe auszubilden.

Natürlich ist die in Fig.3 dargestellte Ausführungsform wiederum nur beispielhaft zu verstehen und nicht einschränkend. Der Fachmann kann je nach Art, Größe und Ausführungsform einer Seilbahn 1 eine geeignete Detektionseinrichtung vorsehen, die die gewünschten Anforderungen erfüllt. Beispielsweise kann anstelle der beweglichen Sensormatten 10b wiederum auch eine Mehrzahl von ortsfesten Sensoren 10a im dritten und vierten Detektionsbereich D3, D4 vorgesehen sein. An dieser Stelle wird auch darauf hingewiesen, dass Details der Detektion, die anhand der Sesselbahn beschrieben wurde natürlich in gleicher Weise auch bei der Kabinenbahn vorgesehen werden können. Es wird auch nochmals darauf hingewiesen, dass unter einem Sensor 10a im Rahmen der Erfindung auch ein elektrischer Schalter zu verstehen ist, wobei das Sensorsignal X in diesem Fall ein elektrisches Signal, z.B. ein Strom oder eine Spannung, sein kann.

## Patentansprüche

1. Seilbahn (1) mit einer Anzahl von Seilbahnstationen (2a, 2b) und mit einer Anzahl von Seilbahnfahrzeugen (5a), die mit einem Förderseil (3) zwischen den Seilbahnstationen (2a, 2b) bewegbar sind, wobei in der Seilbahn (1) eine Detektionseinrichtung zur Detektion einer Personen (P) vorgesehen ist, wobei in zumindest einer der Seilbahnstationen (2a, 2b) zumindest ein Detektionsbereich (D1, D2) festgelegt ist, dass die Detektionseinrichtung zumindest eine Sensoreinheit (10) aufweist, die im Detektionsbereich (D1, D2) angeordnet ist und dass die zumindest eine Sensoreinheit (10) dazu ausgebildet ist, bei Kontakt einer Person (P) mit der Sensoreinheit (10) ein Sensorsignal (X) zu erzeugen oder ein Sensorsignal (X) zu unterbrechen, **dadurch gekennzeichnet, dass** die Sensoreinheit (10) zumindest eine druck- oder berührungssensitive Sensormatte (10b) aufweist.

2. Seilbahn (1) nach Anspruch 1, **dadurch gekennzeichnet, dass** die Detektionseinrichtung eine Auswerteeinheit (11) aufweist, die dazu ausgebildet ist, eine Person (P) im Detektionsbereich (D1, D2) anhand des Sensorsignals (X) zu detektieren, wobei die Auswerteeinheit (11) vorzugsweise in der Sensoreinheit (10) oder in einer Steuerungseinheit (9) der Seilbahn (1) integriert ist.

3. Seilbahn (1) nach Anspruch 2, **dadurch gekennzeichnet, dass** die Auswerteeinheit (11) dazu ausgebildet ist, eine Person (P) im Detektionsbereich (D1, D2) unter zumindest einer der folgenden Bedingungen zu detektieren: unmittelbar bei oder innerhalb einer festgelegten Zeit nach dem Erhalt oder nach der Unterbrechung des Sensorsignals (X), bei Überschreitung einer festgelegten zeitlichen Änderung des Sensorsignals (X), bei Überschreitung eines festgelegten Schwellenwerts des Sensorsignals (X), bei Überschreitung eines festgelegten Differenzwerts (ΔX) zwischen dem Sensorsignal (X) und einem initialen Sensorwert.

4. Seilbahn (1) nach einem der Ansprüche 1 bis 3, **dadurch gekennzeichnet, dass** in der Seilbahn (1) eine Antriebseinrichtung (7) zum Antrieb der Seilbahnfahrzeuge (5a) und eine Steuerungseinheit (9) zur Steuerung der Antriebseinrichtung (7) vorgesehen sind und dass die Steuerungseinheit (9) dazu ausgebildet ist, bei Detektion einer Person (P) durch die Auswerteeinheit (11) oder bei Erhalt oder Unterbrechung des Sensorsignals (X) die Antriebseinrichtung (7) zu stoppen oder eine Fördergeschwindigkeit der Seilbahnfahrzeuge (5) zu reduzieren.

5. Seilbahn (1) nach Anspruch 4, **dadurch gekennzeichnet, dass** die Antriebseinrichtung (7) eine erste Antriebseinheit (7a) zum Antrieb des Förderseils (3) aufweist **und/oder dass** die Seilbahnfahrzeuge (5a) in den Seilbahnstationen (2a, 2b) vom Förderseil (3) entkoppelbar sind, dass in den Seilbahnstationen (2a, 2b) jeweils ein Hilfsantrieb (8) vorgesehen ist, der dazu ausgebildet ist, die vom Förderseil (3) entkoppelten Seilbahnfahrzeuge (5a) anzutreiben und dass die Antriebseinrichtung (7) eine zweite Antriebseinheit (7b) für den Hilfsantrieb (8) aufweist.

6. Seilbahn (1) nach einem der Ansprüche 1 bis 5, **dadurch gekennzeichnet, dass** die Sensoreinheit (10) und/oder die Sensormatte (10b) zumindest einen der folgenden Sensoren (10a) aufweist: Drucksensor, Kraftsensor, Beschleunigungssensor, Berührungssensor, wobei vorzugsweise zumindest einer der Sensoren (10a) einen der folgenden Sensoren aufweist: Piezosensor, Dehnmessstreifen, induktiver Sensor, kapazitiver Sensor, elektrischer Schalter.

7. Seilbahn (1) nach einem der Ansprüche 1 bis 6, **dadurch gekennzeichnet, dass** die Sensoreinheit (10) in einer ortsfesten baulichen Struktur der jeweiligen Seilbahnstation (2a, 2b) fix integriert ist oder dass die Sensoreinheit (10) als separate Einheit ausgebildet ist, die im Detektionsbereich (D1, D2) der jeweiligen Seilbahnstation (2a, 2b) entnehmbar angeordnet ist.

8. Seilbahn (1) nach einem der Ansprüche 1 bis 7, **dadurch gekennzeichnet, dass** der Detektionsbereich (D1, D2) quer zur Bewegungsrichtung (B) der Seilbahnfahrzeuge (5a) eine Detektionsbreite (DB) aufweist, die zumindest 50cm, vorzugsweise zumindest 1m entspricht **und/oder** dass der Detektionsbereich (D) in Bewegungsrichtung (B) der Seilbahnfahrzeuge (5a, 5b) eine Detektionslänge (DL) aufweist, die zumindest 0,5m, vorzugsweise zumindest 1m beträgt.

9. Seilbahn (1) nach einem der Ansprüche 1 bis 8, **dadurch gekennzeichnet, dass** die zumindest eine Sensormatte (10b) gegen ein Eindringen von Wasser geschützt ist und/oder dazu ausgebildet ist, einen Aufprall einer Person (P) abzufedern und/oder zu dämpfen.

10. Seilbahn (1) nach einem der Ansprüche 1 bis 9, **dadurch gekennzeichnet, dass** die Sensoreinheit (10) eine Sensorschnittstelle (12) und/oder eine Energieversorgungs-Schnittstelle (14) und/oder einen Energiespeicher (15) aufweist.

11. Seilbahn (1) nach einem der Ansprüche 1 bis 10, **dadurch gekennzeichnet, dass** in der Seilbahn (1) eine Alarmeinheit (13) vorgesehen ist, die dazu ausgebildet ist, bei Detektion einer Person (P) durch die Auswerteeinheit (11) oder bei Erhalt oder Unterbrechung des Sensorsignals (X) ein, vorzugsweise akustisches, optisches oder elektronisches, Alarmsignal (13b) zu erzeugen.

12. Seilbahn (1) nach einem der Ansprüche 1 bis 11, **dadurch gekennzeichnet, dass** die Seilbahn (1) als Umlaufbahn oder als Pendelbahn ausgebildet ist.

13. Seilbahn (1) nach einem der Ansprüche 1 bis 12, **dadurch gekennzeichnet, dass** eine Anzahl von Sesselfahrzeugen (5a) mit jeweils einem Sessel zur Aufnahme einer Anzahl von Personen (P) vorgesehen ist, wobei in einer der Seilbahnstationen (2a) ein Sessel-Einstiegsbereich (SE) zum Einsteigen für Personen (P) in die Sesselfahrzeuge (5a) vorgesehen ist und dass in der Seilbahnstation (2a) ein erster Detektionsbereich (D1) vorgesehen ist, der sich in Bewegungsrichtung (B) der Sesselfahrzeuge (5a) nach dem Sessel-Einstiegsbereich (SE) und unterhalb eines aus dem Sessel-Einstiegsbereich (SE) ausfahrenden Sesselfahrzeugs (5) befindet **und/oder** dass
in einer der Seilbahnstationen (2b) ein Sessel-Ausstiegsbereich (SA) zum Aussteigen für Personen (P) aus den Sesselfahrzeugen (5a) vorgesehen ist und dass in der Seilbahnstation (2b) ein zweiter Detektionsbereich (D2) vorgesehen ist, der sich in Bewegungsrichtung (B) der Sesselfahrzeuge (5a) vor dem Sessel-Ausstiegsbereich (SA) und unterhalb eines in den Sessel-Ausstiegsbereich (SA) einfahrenden Sesselfahrzeugs (5a) befindet.

14. Seilbahn (1) nach Anspruch 13, **dadurch gekennzeichnet, dass** der Detektionsbereich (D1, D2) quer zur Bewegungsrichtung (B) der Sesselfahrzeuge (5a) eine Detektionsbreite (DB) aufweist, die zumindest einer Fahrzeugbreite (FB) der Sesselfahrzeuge (5a) entspricht, vorzugsweise der Fahrzeugbreite (FB) plus einem festgelegten seitlichen Sicherheitsabstand.

15. Seilbahn (1) nach einem der Ansprüche 1 bis 14, **dadurch gekennzeichnet, dass** eine Anzahl von Kabinenfahrzeugen (5b) mit jeweils einer Kabine zur Aufnahme einer Anzahl von Personen (P) vorgesehen ist und dass in einer der Seilbahnstationen (2c) ein Kabinen-Einstiegsbereich (KE) zum Einsteigen für Personen (P) in die Kabinenfahrzeuge (5b) vorgesehen ist und ein dritter Detektionsbereich (D3) vorgesehen ist, der sich unterhalb der im Kabinen-Einstiegsbereich (KE) befindlichen Kabinenfahrzeuge (5b) befindet und der sich in Bewegungsrichtung (B) der Kabinenfahrzeuge (5b) über eine festgelegte Detektionslänge (DL) entlang des Kabinen-Einstiegsbereichs (KE) erstreckt **und/oder** dass in einer der Seilbahnstationen (2c) ein Kabinen-Ausstiegsbereich (KA) zum Aussteigen für Personen (P) aus den Kabinenfahrzeugen (5b) vorgesehen ist und ein vierter Detektionsbereich (D4) vorgesehen ist, der sich unterhalb der im Kabinen-Ausstiegsbereich (KA) befindlichen Kabinenfahrzeuge (5b) befindet und der sich in Bewegungsrichtung (B) der Kabinenfahrzeuge (5b) über eine festgelegte Detektionslänge (DL) des Kabinen-Ausstiegsbereich (KA) erstreckt.

16. Verfahren zum Betreiben einer Seilbahn (1), die eine Anzahl von Seilbahnstationen (2a, 2b) und eine Anzahl von Seilbahnfahrzeugen (5a) aufweist, die mit einem Förderseil (3) zwischen den Seilbahnstationen (2a, 2b) bewegbar sind, wobei mit einer, in einem festgelegten Detektionsbereich (D1, D2) einer Seilbahnstation (2a, 2b) angeordneten, Sensoreinheit (10) ein Sensorsignal (X) erzeugt wird oder ein Sensorsignal (X) unterbrochen wird, wenn eine Person (P) im Detektionsbereich (D) die Sensoreinheit (10) kontaktiert, **dadurch gekennzeichnet, dass** die Sensoreinheit (10) zumindest eine druck- oder berührungssensitive Sensormatte (10b) aufweist.

17. Verfahren nach Anspruch 16, **dadurch gekennzeichnet, dass** eine Person (P) unter zumindest einer der folgenden Bedingungen detektiert wird: unmittelbar bei oder innerhalb einer festgelegten Zeit nach der Erzeugung oder nach der Unterbrechung des Sensorsignals (X), bei Überschreitung einer festgelegten zeitlichen Änderung des Sensorsignals (X), bei Überschreitung eines festgelegten Schwellenwerts des Sensorsignals (X), bei Überschreitung eines festgelegten Differenzwerts (ΔX) zwischen dem Sensorsignal (X) und einem initialen Sensorwert (X0).

18. Verfahren nach Anspruch 16 oder 17, **dadurch gekennzeichnet, dass** die Seilbahnfahrzeuge (5a) von einer Antriebseinrichtung (7) angetrieben werden, wobei die Antriebseinrichtung (7) von einer Steuerungseinheit (9) gesteuert wird und dass die Steuerungseinheit (9) die Antriebseinrichtung (7) stoppt oder eine Fördergeschwindigkeit der Seilbahnfahrzeuge (5) reduziert, wenn eine Person (P) im Detektionsbereich (D1, D2) detektiert wird **und/oder** dass ein, vorzugsweise akustisches, optisches oder elektronisches, Alarmsignal (13b) erzeugt wird, wenn eine Person (P) im Detektionsbereich (D1, D2) detektiert wird.

19. Verfahren nach einem der Ansprüche 16 bis 18, **dadurch gekennzeichnet, dass** ein Sesselfahrzeug (5a) in einer ersten Seilbahnstation (2a) aus einem Sessel-Einstiegsbereich (SE) hinaus bewegt wird, dass eine Person (P) aus dem Sesselfahrzeug (5a) in einen, in Bewegungsrichtung (B) nach dem Sessel-Einstiegsbereich (SE) und unterhalb des Sesselfahrzeugs (5a) befindlichen, ersten Detektionsbereich (D1) stürzt und dass der Sturz der Person (P) von der Sensoreinheit (10) im ersten Detektionsbereich (D1) detektiert wird, wenn die Person (P) die Sensoreinheit (10) kontaktiert **oder dass** ein Sesselfahrzeug (5a) in einer zweiten Seilbahnstation (2b) in einen Sessel-Ausstiegsbereich (SA) hinein bewegt wird, dass eine Person (P) aus einem Sesselfahrzeug (5a) in einen, in Bewegungsrichtung (B) vor dem und unterhalb des Sesselfahrzeugs (5a) befindlichen zweiten Detektionsbereich (D2) stürzt und dass der Sturz von der Sensoreinheit (10) im zweiten Detektionsbereichs (D2) detektiert wird, wenn die Person (P) die Sensoreinheit (10) kontaktiert.

20. Verfahren nach einem der Ansprüche 16 bis 19, **dadurch gekennzeichnet, dass** ein Kabinenfahrzeug (5b) in einer dritten Seilbahnstation (2c) entlang eines Kabinen-Einstiegsbereichs (KE) oder eines Kabinen-Ausstiegsbereichs (KA) bewegt wird, wobei eine Person (P) in Bewegungsrichtung (B) vor oder nach dem Kabinenfahrzeug (5b) in einen Detektionsbereich (D3, D4) stürzt, der sich unterhalb des Kabinenfahrzeugs (5b) befindet und der sich in Bewegungsrichtung (B) über eine festgelegte Detektionslänge (DL) entlang des Kabinen-Einstiegsbereichs (KE) oder des Kabinen-Ausstiegsbereichs (KA) erstreckt und dass der Sturz der Person (P) von der Sensoreinheit (10) im Detektionsbereich (D3, D4) detektiert wird, wenn die Person (P) die Sensoreinheit (10) kontaktiert.

## Claims

1. A cableway (1) having a number of cableway stations (2a, 2b) and having a number of cableway vehicles (5a) which are movable between the cableway stations (2a, 2b) by means of a hoisting cable (3), wherein a detection device for detecting a person (P) is provided in the cableway (1), wherein at least one detection area (D1, D2) is defined in at least one of the cableway stations (2a, 2b), that the detection device has at least one sensor unit (10) which is arranged in the detection area (D1, D2), and that the at least one sensor unit (10) is designed to generate a sensor signal (X) or to interrupt a sensor signal (X) upon contact of a person (P) with the sensor unit (10), **characterized in that** the sensor unit (10) has at least one pressure- or touch-sensitive sensor mat (10b).

2. The cableway (1) according to claim 1, **characterized in that** the detection device has an evaluation unit (11) which is designed to detect a person (P) in the detection area (D1, D2) on the basis of the sensor signal (X), wherein the evaluation unit (11) is preferably integrated in the sensor unit (10) or in a control unit (9) of the cableway (1).

3. The cableway (1) according to claim 2, **characterized in that** the evaluation unit (11) is designed to detect a person (P) in the detection area (D1, D2) under at least one of the following conditions: immediately upon or within a specified time after receipt or after interruption of the sensor signal (X), upon exceeding a specified temporal change in the sensor signal (X), upon exceeding a specified threshold value of the sensor signal (X), upon exceeding a specified difference value (ΔX) between the sensor signal (X) and an initial sensor value.

4. The cableway (1) according to any of claims 1 to 3, **characterized in that** a drive device (7) for driving the cableway vehicles (5a) and a control unit (9) for controlling the drive device (7) are provided in the cableway (1) and **in that** the control unit (9) is designed to stop the drive device (7) or to reduce a conveying speed of the cableway vehicles (5) upon detection of a person (P) by the evaluation unit (11) or upon receipt or interruption of the sensor signal (X).

5. The cableway (1) according to claim 4, **characterized in that** the drive device (7) has a first drive unit (7a) for driving the hoisting cable (3) and/or **in that** the cableway vehicles (5a) can be decoupled from the hoisting cable (3) in the cableway stations (2a, 2b), **in that** an auxiliary drive (8), which is designed to drive the cableway vehicles (5a) decoupled from the hoisting cable (3), is provided in each of the cableway stations (2a, 2b) and **in that** the drive device (7) has a second drive unit (7b) for the auxiliary drive (8).

6. The cableway (1) according to any of claims 1 to 5, **characterized in that** the sensor unit (10) and/or the sensor mat (10b) comprises at least one of the following sensors (10a): pressure sensor, force sensor, acceleration sensor, touch sensor, wherein preferably at least one of the sensors (10a) comprises one of the following sensors: piezo sensor, strain gage, inductive sensor, capacitive sensor, electrical switch.

7. The cableway (1) according to any of claims 1 to 6, **characterized in that** the sensor unit (10) is permanently integrated into a stationary structure of the respective cableway station (2a, 2b) or **in that** the sensor unit (10) is designed as a separate unit which is removably arranged in the detection area (D1, D2) of the respective cableway station (2a, 2b).

8. The cableway (1) according to any of claims 1 to 7, **characterized in that** the detection area (D1, D2) has a detection width (DB) transversely to the direction of movement (B) of the cableway vehicles (5a) which equals at least 50 cm, preferably at least 1 m, and/or **in that** the detection area (D) in the direction of movement (B) of the cableway vehicles (5a, 5b) has a detection length (DL) which is at least 0.5 m, preferably at least 1 m.

9. The cableway (1) according to any of claims 1 to 8, **characterized in that** the at least one sensor mat (10b) is protected against the penetration of water and/or is designed to cushion and/or dampen an impact of a person (P).

10. The cableway (1) according to any of claims 1 to 9, **characterized in that** the sensor unit (10) has a sensor interface (12) and/or a power supply interface (14) and/or an energy store (15).

11. The cableway (1) according to any of claims 1 to 10,
**characterized in that** an alarm unit (13) is provided in the cableway (1) which is designed to generate a, preferably acoustic, optical or electronic, alarm signal (13b) upon detection of a person (P) by the evaluation unit (11) or upon receipt or interruption of the sensor signal (X).

12. The cableway (1) according to any of claims 1 to 11,
**characterized in that** the cableway (1) is designed as a circular cableway or as an aerial tramway.

13. The cableway (1) according to any of claims 1 to 12,
**characterized in that** a number of chair vehicles (5a) each having a chair for accommodating a number of persons (P) are provided, wherein a chair boarding area (SE) for persons (P) to board the chair vehicles (5a) is provided in one of the cableway stations (2a), and **in that** a first detection area (D1) is provided in the cableway station (2a), which detection area (D1) is located in the direction of movement (B) of the chair vehicles (5a) after the chair boarding area (SE) and below a chair vehicle (5) leaving the chair boarding area (SE) **and/or in that**
a chair exit area (SA) for persons (P) to exit the chair vehicles (5a) is provided in one of the cableway stations (2b) and **in that** a second detection area (D2) is provided in the cableway station (2b), which detection area (D2) is located in the direction of movement (B) of the chair vehicles (5a) in front of the chair exit area (SA) and below a chair vehicle (5a) entering the chair exit area (SA).

14. The cableway (1) according to claim 13, **characterized in that** the detection area (D1, D2) has a detection width (DB) transversely to the direction of movement (B) of the chair vehicles (5a), which detection width (DB) corresponds to at least one vehicle width (FB) of the chair vehicles (5a), preferably to the vehicle width (FB) plus a specified lateral safety distance.

15. The cableway (1) according to any of claims 1 to 14,
**characterized in that** a number of cabin vehicles (5b) each having a cabin for accommodating a number of persons (P) is provided, and **in that** in one of the cableway stations (2c) a cabin boarding area (KE) for persons (P) to board the cabin vehicles (5b) is provided, and a third detection area (D3) is provided, which is located below the cabin vehicles (5b) located in the cabin boarding area (KE) and which extends in the direction of movement (B) of the cabin vehicles (5b) over a specified detection length (DL) along the cabin boarding area (KE) **and/or in that** in one of the cableway stations (2c) a cabin exit area (KA) for persons (P) to exit the cabin vehicles (5b) is provided and a fourth detection area (D4) is provided which is located below the cabin vehicles (5b) located in the cabin exit area (KA) and which extends in the direction of movement (B) of the cabin vehicles (5b) over a specified detection length (DL) of the cabin exit area (KA).

16. A method for operating a cableway (1) which has a number of cableway stations (2a, 2b) and a number of cableway vehicles (5a) which are movable between the cableway stations (2a, 2b) by means of a hoisting cable (3), wherein a sensor signal (X) is generated or a sensor signal (X) is interrupted by a sensor unit (10) arranged in a specified detection area (D1, D2) of a cableway station (2a, 2b) when a person (P) in the detection area (D) contacts the sensor unit (10), **characterized in that** the sensor unit (10) has at least one pressure- or touch-sensitive sensor mat (10b).

17. The method according to claim 16, **characterized in that** a person (P) is detected under at least one of the following conditions: immediately upon or within a specified time after generation or after interruption of the sensor signal (X), upon exceeding a specified temporal change in the sensor signal (X), upon exceeding a specified threshold value of the sensor signal (X), upon exceeding a specified difference value (ΔX) between the sensor signal (X) and an initial sensor value (X0).

18. The method according to claim 16 or 17, **characterized in that** the cableway vehicles (5a) are driven by a drive device (7), wherein the drive device (7) is controlled by a control unit (9) and **in that** the control unit (9) stops the drive device (7) or reduces a conveying speed of the cableway vehicles (5) when a person (P) is detected in the detection area (D1, D2) and/or **in that** a, preferably acoustic, optical or electronic, alarm signal (13b) is generated when a person (P) is detected in the detection area (D1, D2).

19. The method according to any of claims 16 to 18, **characterized in that** a chair vehicle (5a) is moved in a first cableway station (2a) out of a chair boarding area (SE), **in that** a person (P) falls from the chair vehicle (5a) and into a first detection area (D1) located in the direction of movement (B) after the chair boarding area (SE) and below the chair vehicle (5a), and **in that** the fall of the person (P) is detected by the sensor unit (10) in the first detection area (D1) when the person (P) contacts the sensor unit (10) **or in that** a chair vehicle (5a) is moved in a second cableway station (2b) into a chair exit area (SA), **in that** a person (P) falls from a chair vehicle (5a) and into a second detection area (D2) located in the direction of movement (B) in front of and below the chair vehicle (5a), and **in that** the fall is detected by the sensor unit (10) in the second detection area (D2) when the person (P) contacts the sensor unit (10).

20. The method according to any of claims 16 to 19, **characterized in that** a cabin vehicle (5b) is moved in a third cableway station (2c) along a cabin boarding area (KE) or a cabin exit area (KA), wherein a person (P) falls in the direction of movement (B) in front of or behind the cabin vehicle (5b) into a detection area (D3, D4) which is located below the cabin vehicle (5b) and which extends in the direction of movement (B) over a specified detection length (DL) along the cabin boarding area (KE) or the cabin exit area (KA) and **in that** the fall of the person (P) is detected by the sensor unit (10) in the detection area (D3, D4) when the person (P) contacts the sensor unit (10).

## Revendications

1. Téléphérique (1) comportant un certain nombre de stations de téléphérique (2a, 2b) et comportant un certain nombre de véhicules de téléphérique (5a) qui peuvent être déplacés avec un câble tracteur (3) entre les stations de téléphérique (2a, 2b), dans lequel un dispositif de détection est prévu dans le téléphérique (1) pour la détection d'une personne (P), dans lequel au moins une zone de détection (D1, D2) est définie dans au moins une des stations de téléphérique (2a, 2b), que le dispositif de détection présente au moins une unité de capteur (10) qui est disposée dans la zone de détection (D1, D2) et que l'au moins une unité de capteur (10) est conçue pour générer un signal de capteur (X) ou pour interrompre un signal de capteur (X) en cas de contact d'une personne (P) avec l'unité de capteur (10), **caractérisé en ce que** l'unité de capteur (10) présente au moins un tapis de capteur (10b) sensible à la pression ou au contact.

2. Téléphérique (1) selon la revendication 1, **caractérisé en ce que** le dispositif de détection présente une unité d'évaluation (11) qui est conçue pour détecter une personne (P) dans la zone de détection (D1, D2) à l'aide du signal de capteur (X), dans lequel l'unité d'évaluation (11) est de préférence intégrée dans l'unité de capteur (10) ou dans une unité de commande (9) du téléphérique (1).

3. Téléphérique (1) selon la revendication 2, **caractérisé en ce que** l'unité d'évaluation (11) est conçue pour détecter une personne (P) dans la zone de détection (D1, D2) dans au moins une des conditions suivantes : immédiatement à la réception ou dans un délai défini après la réception ou après l'interruption du signal de capteur (X), en cas de dépassement d'une variation temporelle définie du signal de capteur (X), en cas de dépassement d'une valeur seuil définie du signal de capteur (X), en cas de dépassement d'une valeur de différence définie (ΔX) entre le signal de capteur (X) et une valeur de capteur initiale.

4. Téléphérique (1) selon l'une des revendications 1 à 3,
**caractérisé en ce qu'**il est prévu dans le téléphérique (1) un dispositif d'entraînement (7) pour l'entraînement des véhicules de téléphérique (5a) et une unité de commande (9) pour la commande du dispositif d'entraînement (7) **et en ce que** l'unité de commande (9) est conçue pour arrêter le dispositif d'entraînement (7) ou pour réduire une vitesse de transport des véhicules de téléphérique (5) en cas de détection d'une personne (P) par l'unité d'évaluation (11) ou en cas de réception ou d'interruption du signal de capteur (X).

5. Téléphérique (1) selon la revendication 4, **caractérisé en ce que** le dispositif d'entraînement (7) présente une première unité d'entraînement (7a) pour l'entraînement du câble tracteur (3) **et/ou en ce que** les véhicules de téléphérique (5a) peuvent être découplés du câble tracteur (3) dans les stations de téléphérique (2a, 2b), **en ce qu'**il est prévu dans les stations de téléphérique (2a, 2b) respectivement un entraînement auxiliaire (8) qui est conçu pour entraîner les véhicules de téléphérique (5a) découplés du câble tracteur (3) **et en ce que** le dispositif d'entraînement (7) présente une seconde unité d'entraînement (7b) pour l'entraînement auxiliaire (8).

6. Téléphérique (1) selon l'une des revendications 1 à 5, **caractérisé en ce que** l'unité de capteur (10) et/ou le tapis de capteur (10b) présente au moins l'un des capteurs (10a) suivants : capteur de pression, capteur de force, capteur d'accélération, capteur de contact, dans lequel de préférence au moins l'un des capteurs (10a) présente l'un des capteurs suivants : capteur piézoélectrique, jauge de contrainte, capteur inductif, capteur capacitif, interrupteur électrique.

7. Téléphérique (1) selon l'une des revendications 1 à 6,
**caractérisé en ce que** l'unité de capteur (10) est intégrée de manière fixe dans une structure de construction fixe de la station de téléphérique (2a, 2b) respective **ou en ce que** l'unité de capteur (10) est conçue comme une unité séparée qui est disposée de manière amovible dans la zone de détection (D1, D2) de la station de téléphérique (2a, 2b) respective.

8. Téléphérique (1) selon l'une des revendications 1 à 7,
**caractérisé en ce que** la zone de détection (D1, D2) présente, transversalement à la direction de déplacement (B) des véhicules de téléphérique (5a), une largeur de détection (DB) qui correspond à au moins 50 cm, de préférence à au moins 1 m **et/ou en ce que** la zone de détection (D) présente, dans la direction de déplacement (B) des véhicules de téléphérique (5a, 5b), une longueur de détection (DL) qui est d'au moins 0,5 m, de préférence d'au moins 1 m.

9. Téléphérique (1) selon l'une des revendications 1 à 8, **caractérisé en ce que** l'au moins un tapis de capteur (10b) est protégé contre une pénétration d'eau et/ou est conçu pour amortir et/ou atténuer un choc d'une personne (P).

10. Téléphérique (1) selon l'une des revendications 1 à 9, **caractérisé en ce que** l'unité de capteur (10) présente une interface de capteur (12) et/ou une interface d'alimentation en énergie (14) et/ou un accumulateur d'énergie (15).

11. Téléphérique (1) selon l'une des revendications 1 à 10,
**caractérisé en ce qu'**il est prévu dans le téléphérique (1) une unité d'alarme (13) qui est conçue pour générer un signal d'alarme (13b), de préférence acoustique, optique ou électronique, en cas de détection d'une personne (P) par l'unité d'évaluation (11) ou en cas de réception ou d'interruption du signal de capteur (X).

12. Téléphérique (1) selon l'une des revendications 1 à 11, **caractérisé en ce que** le téléphérique (1) est conçu sous la forme d'un téléphérique à mouvement continu ou sous la forme d'un téléphérique à va-et-vient.

13. Téléphérique (1) selon l'une des revendications 1 à 12,
**caractérisé en ce qu'**il est prévu un certain nombre de véhicules à sièges (5a) comportant respectivement un siège pour la réception d'un certain nombre de personnes (P), dans lequel une zone d'embarquement des sièges (SE) est prévue dans l'une des stations de téléphérique (2a) pour l'embarquement des personnes (P) dans les véhicules à sièges (5a) **et en ce qu'**il est prévu une première zone de détection (D1) dans la station de téléphérique (2a), qui se trouve dans la direction de déplacement (B) des véhicules à sièges (5a) après la zone d'embarquement des sièges (SE) et en dessous d'un véhicule à siège (5) sortant de la zone d'embarquement des sièges (SE) **et/ou en ce que**
dans l'une des stations de téléphérique (2b), il est prévu une zone de débarquement des sièges (SA) pour le débarquement de personnes (P) des véhicules à sièges (5a) **et en ce que** dans la station de téléphérique (2b), il est prévu une deuxième zone de détection (D2) qui se trouve, dans la direction de déplacement (B) des véhicules à sièges (5a), avant la zone de débarquement des sièges (SA) et en dessous d'un véhicule à sièges (5a) entrant dans la zone de débarquement des sièges (SA).

14. Téléphérique (1) selon la revendication 13, **caractérisé en ce que** la zone de détection (D1, D2) présente, transversalement à la direction de déplacement (B) des véhicules à sièges (5a), une largeur de détection (DB) qui correspond au moins à une largeur de véhicule (FB) des véhicules à sièges (5a), de préférence à la largeur de véhicule (FB) plus une distance de sécurité latérale définie.

15. Téléphérique (1) selon l'une des revendications 1 à 14,
**caractérisé en ce qu'**il est prévu un certain nombre de véhicules à cabine (5b) comportant respectivement une cabine pour la réception d'un certain nombre de personnes (P) **et en ce que,** dans l'une des stations de téléphérique (2c), il est prévu une zone d'embarquement de cabine (KE) pour l'embarquement de personnes (P) dans les véhicules à cabine (5b) et il est prévu une troisième zone de détection (D3), qui se trouve en dessous des véhicules à cabine (5b) se trouvant dans la zone d'embarquement de cabine (KE) et qui s'étend dans la direction de déplacement (B) des véhicules à cabine (5b) sur une longueur de détection (DL) définie le long de la zone d'embarquement de cabine (KE) **et/ou en ce que,** dans l'une des stations de téléphérique (2c), il est prévu une zone de débarquement de cabine (KA) pour le débarquement de personnes (P) des véhicules à cabine (5b) et il est prévu une quatrième zone de détection (D4), qui se trouve en dessous des véhicules à cabine (5b) se trouvant dans la zone de débarquement de cabine (KA) et qui s'étend dans la direction de déplacement (B) des véhicules à cabine (5b) sur une longueur de détection (DL) définie de la zone de débarquement de cabine (KA).

16. Procédé pour l'exploitation d'un téléphérique (1) qui présente un certain nombre de stations de téléphérique (2a, 2b) et un certain nombre de véhicules de téléphérique (5a) qui peuvent être déplacés avec un câble tracteur (3) entre les stations de téléphérique (2a, 2b), dans lequel, avec une unité de capteur (10) disposée dans une zone de détection (D1, D2) définie d'une station de téléphérique (2a, 2b), un signal de capteur (X) est généré ou un signal de capteur (X) est interrompu lorsqu'une personne (P) entre en contact avec l'unité de capteur (10) dans la zone de détection (D), **caractérisé en ce que** l'unité de capteur (10) présente au moins un tapis de capteur (10b) sensible à la pression ou au contact.

17. Procédé selon la revendication 16, **caractérisé en ce qu'**une personne (P) est détectée dans au moins l'une des conditions suivantes : immédiatement au moment de la génération ou dans un délai défini après la génération ou après l'interruption du signal de capteur (X), lors du dépassement d'une variation temporelle définie du signal de capteur (X), lors du dépassement d'une valeur seuil définie du signal de capteur (X), lors du dépassement d'une valeur de différence (ΔX) définie entre le signal de capteur (X) et une valeur de capteur initiale (X0).

18. Procédé selon la revendication 16 ou 17, **caractérisé en ce que** les véhicules de téléphérique (5a) sont entraînés par un dispositif d'entraînement (7), dans lequel le dispositif d'entraînement (7) est commandé par une unité de commande (9) **et en ce que** l'unité de commande (9) arrête le dispositif d'entraînement (7) ou réduit une vitesse de transport des véhicules de téléphérique (5), lorsqu'une personne (P) est détectée dans la zone de détection (D1, D2) **et/ou en ce qu'**un signal d'alarme (13b), de préférence acoustique, optique ou électronique, est généré lorsqu'une personne (P) est détectée dans la zone de détection (D1, D2).

19. Procédé selon l'une des revendications 16 à 18, **caractérisé en ce qu'**un véhicule à siège (5a) est déplacé dans une première station de téléphérique (2a) hors d'une zone d'embarquement des sièges (SE), **en ce qu'**une personne (P) tombe du véhicule à siège (5a) dans une première zone de détection (D1) se trouvant dans la direction de déplacement (B) après la zone d'embarquement des sièges (SE) et en dessous du véhicule à siège (5a), **et en ce que** la chute de la personne (P) est détectée par l'unité de capteur (10) dans la première zone de détection (D1), lorsque la personne (P) entre en contact avec l'unité de capteur (10) **ou en ce qu'**un véhicule à siège (5a) est déplacé dans une deuxième station de téléphérique (2b) dans une zone de débarquement des sièges (SA), **en ce qu'**une personne (P) chute d'un véhicule à siège (5a) dans une deuxième zone de détection (D2) se trouvant dans la direction de déplacement (B) devant et en-dessous du véhicule à siège (5a), **et en ce que** la chute est détectée par l'unité de capteur (10) dans la deuxième zone de détection (D2) lorsque la personne (P) entre en contact avec l'unité de capteur (10).

20. Procédé selon l'une des revendications 16 à 19, **caractérisé en ce qu'**un véhicule à cabine (5b) est déplacé dans une troisième station de téléphérique (2c) le long d'une zone d'embarquement de cabine (KE) ou d'une zone de débarquement de cabine (KA), dans lequel une personne (P) tombe dans une zone de détection (D3, D4) avant ou après le véhicule à cabine (5b) dans la direction de déplacement (B), qui se trouve en dessous du véhicule à cabine (5b) et qui s'étend dans la direction de déplacement (B) sur une longueur de détection (DL) définie le long de la zone d'embarquement de cabine (KE) ou de la zone de débarquement de cabine (KA) **et en ce que** la chute de la personne (P) est détectée par l'unité de capteur (10) dans la zone de détection (D3, D4) lorsque la personne (P) entre en contact avec l'unité de capteur (10).
